# EUROPÄISCHE PATENTANMELDUNG

(11) **EP 0 879 905 A1**
(43) Veröffentlichungstag der Anmeldung: **25.11.1998**
(21) Anmeldenummer: 98810265.3
(22) Anmeldetag: 25.03.1998
(51) Int. Cl.: D01B 3/02, D01G 31/00

(54) **Verfahren und Vorrichtung zum Erkennen und Ausscheiden von Fremdstoffen in Fasermaterial**

(30) Priorität: 20.05.1997 CH 1167/97
(71) Anmelder: Jossi Holding AG, 8546 Islikon (CH)
(72) Erfinder:
(74) Vertreter: Wenger, René

(57) **Zusammenfassung**

Fasermaterial, insbesondere Rohbaumwolle, wird nacheinander an einem Sensorfeld (1) und an einer Ausscheidevorrichtung (3) vorbeigeführt und dabei von einer auf Fremdstoffe reagierenden Sensoranordnung (2) kontinuierlich überwacht. Beim Erkennen eines Fremdstoffes wird die verunreinigte Teilmenge des Fasermaterials durch die Ausscheidevorrichtung ausgeschieden. Das Fördermittel für den Transport des Fasermaterials innerhalb der Vorrichtung wird wenigstens teilweise durch die endlose Oberfläche eines Stetigfördermittels (19) gebildet, auf welcher das Fasermaterial ablegbar und mitführbar ist. Es kann sich dabei beispielsweise um eine Siebtrommel handeln. Auf diese Weise lässt sich die Vorschubbahn des Fasermaterials zwischen dem Sensorfeld (1) und der Ausscheidevorrichtung (3) besser kontrollieren, als in einem pneumatischen Förderstrom oder im freien Fall. Seitliche Abweichungen von der vorgesehenen Vorschubbahn sind nicht mehr möglich, so dass sich auch sehr selektiv an einzelnen Abschnitten Fremdmaterial ausscheiden lässt.

## Beschreibung

Die Erfindung betrifft ein Verfahren zum Erkennen und Ausscheiden von Fremdstoffen in Fasermaterial gemäss dem Oberbegriff von Anspruch 1. In vorrichtungsmässiger Hinsicht betrifft die Erfindung ausserdem eine Vorrichtung gemäss dem Oberbegriff von Anspruch 9. Derartige Verfahren und Vorrichtungen dienen insbesondere dazu, in einer Putzerei Fremdstoffe wie z.B. Schnüre, Kunststoffbänder, Drähte usw. aus der angelieferten Rohbaumwolle auszuscheiden.

Es sind bereits gattungsmässig vergleichbare Verfahren und Vorrichtungen bekannt, bei denen das Fasermaterial in relativ aufgelockerter Form pneumatisch und/oder im freien Fall am Sensorfeld vorbeigeführt wird. So zeigt beispielsweise die DE-U-296 04 552 eine Vorrichtung, bei welcher die Faserflokken in einem Luftstrom durch eine Fasertransportleitung hindurch transportiert werden, wobei ein optisches Sensorsystem und eine Ausscheideeinrichtung der Fasertransportleitung zugeordnet sind.

Gemäss einem anderen Arbeitsprinzip werden die Fasern in einem Schacht zu einem Faservlies verdichtet, wobei der Schacht wenigstens auf einer Seite durch ein Transportband gebildet wird. Das Sensorfeld ist im Bereich dieses Schachtes angeordnet und Fremdstoffe werden nach dem Verlassen des Schachtes aus dem Faservlies ausgesondert. Ein derartiges Verfahren ist beispielsweise in der DE-A-43 40 173 beschrieben.

Der Wirkungsgrad der Fremdmaterialerkennung ist im Luftstrom besser als im verdichteten Faservlies. Ausserdem kann im Luftstrom mit einer grösseren Vorschubgeschwindigkeit gearbeitet werden und die Fremdmaterialausscheidung ist ebenfalls effizienter, d.h. es wird nur ein geringer Anteil reiner Fasern zusammen mit dem Fremdmaterial ausgeschieden. Ein gewisser Nachteil besteht allerdings bei der Erkennung und Ausscheidung im Luftstrom darin, dass der Weg, den Fremdstoffe auf der Reaktionsstrecke zwischen Sensorfeld und Ausscheidevorrichtung zurücklegen, nicht exakt kontrolliert werden kann. Durch Luftturbulenzen können beispielsweise seitliche Wegabweichungen stattfinden, was sich auf die nachfolgende Ausscheidung negativ auswirkt. Insbesondere bei einer selektiven Ausscheidung, wie sie beispielsweise bei der DE-A-43 40 173 vorgesehen ist, wirkt sich eine seitliche Abweichung des Fremdstoffes derart aus, dass er möglicherweise gar nicht ausgeschieden wird. Bei Vorrichtungen, die im freien Luftstrom arbeiten, wurde aus diesem Grund bisher von einer selektiven Ausscheidung bezogen auf die Breite der Vorschubbahn abgesehen.

Es ist daher eine Aufgabe der Erfindung, ein Verfahren der eingangs genannten Art zu schaffen, bei dem die Vorschubbahn der Fasern und der allenfalls darin enthaltenen Fremdstoffe nach dem Passieren des Sensorfeldes bis zum Erreichen der Ausscheidevorrichtung möglichst exakt vorausbestimmt und kontrolliert werden kann. Insbesondere sollen dabei die Vorteile des Arbeitens im Luftstrom ausgenützt werden können, ohne dabei die Nachteile der Verdichtung der Fasern zu einem Faservlies im Bereich der Sensorik in Kauf nehmen zu müssen. Insbesondere soll auch beim Arbeiten im Luftstrom bezogen auf die Breite der Vorschubbahn eine selektive Ausscheidung mit hohem Wirkungsgrad ermöglicht werden. Diese Aufgabe wird in verfahrensmässiger Hinsicht mit einem Verfahren gelöst, das die Merkmale im Anspruch 1 aufweist.

Durch die Ablage und Mitführung des Fasermaterials auf der endlosen Oberfläche eines Stetigfördermittels kann eine präzise Kontrolle des Transportweges erreicht werden, unabhängig von Dichte und Struktur der Fremdstoffe. Ein Fremdstoff, der einmal die Oberfläche erreicht hat, wird auf dieser geradlinig auf dem direktesten Weg zur Ausscheidevorrichtung transportiert, ohne dass seitliche Abweichungen möglich sind. Die Ausscheidung der Fremdstoffe erfolgt unmittelbar von der Oberfläche weg, also zu einem Zeitpunkt, zu dem deren Geschwindigkeit und deren Vorschubbahn noch exakt definiert ist. Mit Hilfe der endlosen Oberfläche des Stetigfördermittels kann die Reaktionsstrecke gekrümmt werden, so dass auch für relativ lange Reaktionsstrecken der Platzbedarf reduziert werden kann. In vorrichtungsmässiger Hinsicht wird die erfindungsgemässe Aufgabe durch eine Vorrichtung mit den Merkmalen im Anspruch 9 gelöst.

Besonders vorteilhaft wird das Fasermaterial auf der Oberfläche einer rotierenden Siebtrommel abgelegt und wenigstens über einen Sektor mittels Unterdruck dort angesaugt. Bei einer pneumatischen Anlieferung wird dabei die Transportluft weitgehend entfernt. Eine Siebtrommel als Stetigfördermittel lässt sich konstruktiv einfach anordnen und bezüglich ihrer Umfangsgeschwindigkeit präzise steuern. Selbstverständlich kann das Stetigfördermittel aber auch durch ein perforiertes Förderband gebildet werden, das sich über eine bestimmte Strecke unter Unterdruck setzen lässt und das um zwei oder mehr Umlenkrollen umgelenkt wird. Die Fixierung auf der endlosen Oberfläche muss nicht zwingend durch Unterdruck erfolgen. Denkbar wäre auch eine mechanische Fixierung durch Nadeln, Lamellen usw. Die Fixierung muss auch nicht zwingend derart sein, dass die Fasern bzw. die Fremdstoffe unverrückbar auf der Oberfläche gehalten sind. Eine geringfügige Oszillation ist denkbar und lässt sich beispielsweise bei der Lösung mit einer Trommel aufgrund der Zentrifugalkräfte nicht ganz ausschliessen. Wichtig ist lediglich die Mitführung auf der Oberfläche mit einer konstanten Geschwindigkeit und auf der gleichen Ebene ohne seitliche Abweichungen. In Transportrichtung verlaufende Führungsrippen an der der Oberfläche des Stetigfördermittels benachbarten Gehäuseinnenwand können die Wegstabilität des Fasermaterials begünstigen.

Eine besondere optimale Übergabe von einer pneumatischen Zufuhr-Förderleitung auf die Oberfläche der Siebtrommel ergibt sich, wenn das Fasermaterial tangential an die Oberfläche der Siebtrommel herangeführt wird. Auf diese Weise findet praktisch keine brüske Geschwindigkeitsänderung beim Auftreffen des Fasermaterials auf die Oberfläche statt. Es wäre aber natürlich auch denkbar, das Fasermaterial radial auf die Trommel auftreffen zu lassen. Auch ein druckloses Aufstreuen des Fasermaterials wäre denkbar und zwar sowohl auf die Oberfläche einer Siebtrommel, als auch auf die Oberfläche eines Förderbandes.

Vorzugsweise ist die Fördergeschwindigkeit des Stetigfördermittels etwa gleich gross wie die Fördergeschwindigkeit des Fasermaterials in der pneumatischen Zufuhr-Förderleitung. Auf diese Weise ist gewährleistet, dass das Fasermaterial etwa in der gleichen Dichte auf dem Stetigfördermittel verteilt wird, wie es zugeführt wird. Dadurch werden auch unkontrollierte Turbulenzen weitgehend vermieden.

Das Fasermaterial kann bereits vor der Ablage auf der Oberfläche des Stetigfördermittels am Sensorfeld vorbeigeführt werden, wobei das Sensorfeld beispielsweise an der pneumatischen Zufuhr-Förderleitung angeordnet sein kann. Dies hat den Vorteil, dass z.B. auf beiden Seiten der Zufuhr-Förderleitung optische Sensoren angeordnet werden können, welche durch Glasscheiben ein bestimmtes Feld überwachen. Das Sensorfeld kann dabei sehr nahe am Stetigfördermittel angeordnet sein, so dass das Fasermaterial unmittelbar nach dem Sensorfeld durch das Stetigfördermittel erfasst wird. Alternativ kann das Sensorfeld aber auch unmittelbar an der Oberfläche des Stetigfördermittels angeordnet sein, wobei die Sensoranordnung innerhalb oder ausserhalb der endlosen Oberfläche angebracht sein kann. Die Sensoranordnung kann Sensoren aufweisen, die nach unterschiedlichen physikalischen Prinzipien arbeiten. Denkbar sind Zeilenkameras, elektromagnetische Sensoren, Infrarotsensoren, Röntgenstrahlen, usw. Auch eine Kombination verschiedener Sensortypen hintereinander ist möglich.

Fremdstoffe können durch Beaufschlagen mittels Überdruck oder Unterdruck von der Oberfläche des Stetigfördermittels entfernt werden. Bei einer Siebtrommel oder bei einem perforierten Förderband kann dabei eine Druckdüsenanordnung auf der Rückseite der Oberfläche angeordnet sein, mit deren Hilfe ein Druckstoss durch die Oberfläche hindurch und quer zur Transportrichtung erzeugt werden kann. Alternativ oder zusätzlich kann über der Oberfläche auch kurzzeitig ein Unterdruck erzeugt werden, um Fremdstoffe abzusaugen. Alternativ wären aber auch mechanische Mittel zur Entfernung von Fremdstoffen denkbar. So könnten beispielsweise Schlägerarme über der Oberfläche des Stetigfördermittels angeordnet sein, welche Fremdstoffe von der Oberfläche abschlagen und welche zur selektiven Ausscheidung ggf. auch einzeln betätigbar sind.

Das Fasermaterial wird nach der Ausscheidevorrichtung vorzugsweise durch mechanische Mittel, beispielsweise durch wenigstens eine Ablösewalze, von der Oberfläche des Stetigfördermittels abgenommen. Auf diese Weise findet wiederum eine Auflösung des Fasermaterials statt, so dass es in einer pneumatischen Abfuhr-Förderleitung weitertransportiert werden kann. Es wäre aber auch denkbar, die Ablösung des kontrollierten und gereinigten Fasermaterials mittels Überdruck oder Unterdruck zu bewirken.

Wie bereits eingangs erwähnt, ist das Verfahren besonders dazu geeignet, dass bezogen auf die Breite der Oberfläche des Stetigfördermittels die Ausscheidevorrichtung nur selektiv an Abschnitten betätigt wird, die auf der Vorschubbahn eines vorgängig ermittelten Fremdstoffes liegen. Die hohe Seitenstabilität der Vorschubbahn ermöglicht es, sehr gezielt an zahlreichen relativ kurzen Abschnitten auszuscheiden. Damit wird verhindert, dass unnötig Fasermaterial ausgeschieden wird, welches nicht kontaminiert ist. Es können also bezogen auf die Breite der Oberfläche des Stetigfördermittels mehrere Einzelsensoren angeordnet sein, die jeweils einem Einzelabschnitt an der Ausscheidevorrichtung zugeordnet sind. Die Einzelsensoren und/oder Einzelabschnitte können auch zu Gruppen zusammengefasst sein, welche jeweils gruppenweise reagieren.

Weitere Einzelmerkmale und Vorteile der Erfindung ergeben sich aus den nachfolgend beschriebenen Ausführungsbeispielen und aus den Zeichnungen. Die Zeichnungen sind stark schematisiert und zeigen lediglich das generelle Funktionsprinzip. Es zeigen:
- Figur 1: eine Vorrichtung mit einem Unterdruckförderband als Stetigfördermittel,
- Figur 2: eine Vorrichtung mit einem Lamellenförderband als Stetigfördermittel,
- Figur 3: eine Vorrichtung mit einer Siebtrommel als Stetigfördermittel,
- Figur 4: ein alternatives Ausführungsbeispiel zur Vorrichtung gemäss Figur 3, und
- Figur 5: eine perspektivische Darstellung einer Siebtrommel mit mehreren Einzelsensoren am Sensorfeld und mit mehreren Einzeldüsen an der Ausscheidevorrichtung.

Figur 1 zeigt am Eingang der Vorrichtung einen Kondenser 7, in dem die Fasern auf bekannte Art und Weise von der Förderluft getrennt werden, so dass sie aufgelockert von einer Auflösewalze 11 drucklos und im freien Fall in Pfeilrichtung b durch die Zufuhr-Förderleitung 4 auf die Oberfläche eines perforierten Förderbandes 8 fallen. Das Förderband ist um die Umlenkwalzen 10, 10' und 10'' gespannt und bewegt sich mit konstanter Geschwindigkeit in Pfeilrichtung a.

Unter der Oberfläche des perforierten Förderbandes ist eine bestimmte Strecke mit einer Unterdruckkammer 9 abgetrennt, an welcher kontinuierlich ein Unterdruck angelegt wird. Über einem Sensorfeld 1 ist eine Sensoranordnung 2 angeordnet, welche auf Fremdmaterial reagiert. Das Sensorfeld 1 könnte auch im Bereich der Zufuhr-Förderleitung 4 angeordnet sein. Die Sensoranordnung kann Sensoren aufweisen, welche optische, akustische, Infrarot-, Röntgen- oder andere physikalische Grössen verarbeiten.

Unmittelbar nach dem unter Unterdruck gehaltenen Abschnitt des Förderbandes ist die Ausscheidevorrichtung 3 angeordnet. Sie weist im wesentlichen eine Druckdüsenanordnung 6 unter der Oberfläche des Förderbandes 8 auf. Mit deren Hilfe kann ein Druckstoss durch das Förderband hindurch erzeugt werden, so dass Fremdmaterial in den daneben angeordneten Fremdmaterialbehälter 12 geschleudert wird. Unmittelbar nach der Ausscheidevorrichtung 3 ist ein Abnahmewalzenpaar 13 angeordnet, welches das Fasermaterial in Pfeilrichtung b in eine Abfuhr-Förderleitung 5 einspeist. In der Abfuhr-Förderleitung wird das Fasermaterial abgesaugt.

Beim Ausführungsbeispiel gemäss Figur 2 besteht das Stetigfördermittel aus einem perforierten Lamellenförderband 14, das um die Umlenkwalzen 10 und 10' gespannt ist. Das Band dreht sich mit konstanter Geschwindigkeit in Pfeilrichtung a.

Die Zufuhr des Fasermaterials erfolgt unter Druck im rechten Winkel auf die Oberfläche des Förderbands in einer pneumatischen Zufuhr-Förderleitung 4 in Pfeilrichtung b. An der Oberfläche des Förderbandes werden die Fasern von der Förderluft getrennt, ähnlich wie in einem Kondenser. Durch die Perforation des Förderbandes strömt die Luft in Pfeilrichtung c weiter durch einen Zwischenstutzen 15 zwischen den beiden Trums des Förderbandes in eine pneumatische Abfuhr-Förderleitung 5. Das Fasermaterial wird zwischen den Lamellen des Förderbandes gehalten und weitertransportiert. Eine Verschalung 16 bildet dabei zusammen mit dem Förderband einen Förderkanal. Das Sensorfeld 1 wird durch einen Abschnitt der pneumatischen Zufuhr-Förderleitung 4 gebildet. Dieser Abschnitt besteht aus transparenten Seitenwänden, wobei die Sensoranordnung 2 durch Zeilenkameras gebildet wird, welche das Sensorfeld auf beiden Seiten beaufschlagen.

Die Ausscheidevorrichtung 3 ist hinter dem Trum des Förderbandes angeordnet. Sie besteht ebenfalls aus einer Druckdüsenanordnung 6, mit deren Hilfe Fremdmaterial durch eine Öffnung 17 in der Verschalung 16 hindurch in einen Fremdmaterialbehälter 12 ausgestossen werden kann. Bei nicht-aktivierter Druckdüsenanordnung wird das Fasermaterial über die Öffnung 17 hinweggeschoben und gelangt am Eingang der Abfuhr-Förderleitung 5 wiederum unter den Einfluss der Förderluft für den Weitertransport.

Beim Ausführungsbeispiel gemäss Figur 3 besteht das Stetigfördermittel aus einer rotierenden Siebtrommel 19, die auf hier nicht näher dargestellte Art und Weise in Pfeilrichtung a drehantreibbar gelagert ist. Die Zufuhr des Fasermaterials erfolgt in Pfeilrichtung b in einer pneumatischen Zufuhrförderleitung 4, die tangential an die Oberfläche der Siebtrommel 19 herangeführt ist. Eine Trommelverschalung 28 bildet dabei einen gekrümmten Kanal, durch den ein Teil der Förderluft in Pfeilrichtung c strömt.

Das Sensorfeld 1 ist unmittelbar vor der Trommel angeordnet. Die Sensoranordnung 2 ist mit Zeilenkameras bestückt, deren optische Achsen über Umlenkspiegel 18 auf das Sensorfeld 1 gerichtet sind. Auch hier wären alternative Sensoranordnungen denkbar, z.B. Infrarotsensoren.

Innerhalb der Siebtrommel 19 ist mittels einer relativ zur Trommel feststehenden Innenkammer 27 ein Unterdrucksektor 20 abgegrenzt, der sich über ca. 180° erstreckt. Dieser Unterdrucksektor wird über hier nicht dargestellte Mittel durch einen seitlichen Rohranschluss permanent mit einem Unterdruck beaufschlagt, so dass der grösste Teil der Förderluft durch die Öffnungen der Siebtrommel eindringt. Die Siebtrommel selbst kann beispielsweise in zwei Schichten aufgebaut sein. Eine innere, mechanisch stabile Schicht, ist mit rechteckigen Öffnungen in regelmässiger Anordnung versehen. Als äussere Schicht kann eine Bespannung mit einem feinen Maschengitter vorgesehen sein.

Etwa diametral gegenüber dem Auflaufpunkt des Fasermaterials auf der Trommeloberfläche ist die Ausscheidevorrichtung 3 angeordnet. Sie weist eine Druckdüsenanordnung 6 innerhalb der Innenkammer 27 auf. Auf der gleichen Ebene wie die Druckdüsenanordnung ist ein Verbindungskanal 23 angeordnet, der zu einer Fremdmaterialkammer 24 führt. Der Verbindungskanal 23 ist im Ruhezustand mit einer Klappe 21 verschlossen, die über einen Klappenantrieb 22 aktiviert werden kann. Gleichzeitig mit der Druckdüsenanordnung 6 wird auch der Klappenantrieb 22 aktiviert, so dass Fremdmaterial über den Druckstoss kombiniert mit einer nachstehend beschriebenen Saugwirkung in den Verbindungskanal 23 gelangt.

Die Fremdmaterialkammer 24 wird über einen Saugventilator 26 permanent mit einem Unterdruck beaufschlagt. Der Saugventilator saugt dabei Luft durch einen Filter 25. Sobald die Klappe 21 geöffnet wird, unterliegt das Fremdmaterial auch noch der Saugwirkung des Ventilators 26. Eine sichere Ablage in der Fremdmaterialkammer 24 ist dadurch gewährleistet. Das von Fremdmaterial befreite Fasermaterial wird nach der Ausscheidevorrichtung 3 über das Abnahmewalzenpaar 13 von der Trommel abgelöst und in lockerer Form in die pneumatische Abfuhr-Förderleitung 5 in Pfeilrichtung b abgegeben.

Die Umfangsgeschwindigkeit der Siebtrommel ist der Fördergeschwindigkeit in der Zufuhr-Förderleitung angepasst und kann bis zu 15 m/s betragen. Bei einem Trommeldurchmesser von 750 mm ergibt dies eine Drehzahl von ca. 400 U/m. Die Anordnung des Sensorfeldes 1 relativ zur Ausscheidevorrichtung 3, also die eigentliche Reaktionsstrecke, hängt primär von der Reaktionszeit der Ausscheidevorrichtung und von der Fördergeschwindigkeit ab. Beträgt die Reaktionszeit beispielsweise 0,1 s und die Fördergeschwindigkeit 10 m/s, muss die Reaktionsstrecke unter Berücksichtigung eines Sicherheitsfaktors von 1,3 somit 1,3 m betragen. Die Dimensionierung der Siebtrommel, insbesondere deren Durchmesser, ist somit weitgehend auch von dieser Reaktionszeit abhängig.

Das Ausführungsbeispiel gemäss Figur 4 unterscheidet sich von demjenigen gemäss Figur 3 nur dadurch, dass das Sensorfeld 1 im Bereich der Oberfläche der Siebtrommel 19 angeordnet ist und zwar dort, wo das Fasermaterial auf der Siebtrommel abgelegt wird. Die Sensoranordnung 2 kann dabei Sensoren aufweisen, die innerhalb und/oder ausserhalb der Trommel angeordnet sind. Das an der Ausscheidevorrichtung 3 ausgeschiedene Fremdmaterial wird in einen offenen Fremdmaterialbehälter 12 ausgestossen.

Ersichtlicherweise sind verschiedene alternative Kombinationen von Sensoranordnungen, Ausscheidevorrichtungen oder Stetigfördermitteln denkbar, ohne dass dabei der Grundgedanke der Erfindung verlassen wird. Die Breite des Stetigfördermittels ist jeweils den spezifischen Gegebenenheiten angepasst. Der Querschnitt der Zufuhr- bzw. Abfuhr-Förderleitungen ist vorzugsweise rechteckig. Die Sensoranordnungen können ausserdem über die gesamte Breite des Stetigfördermittels mehrere separate Einzelsensoren aufweisen. Ebenso kann die Ausscheidevorrichtung mehrere nebeneinander angeordnete Druckdüsen aufweisen, die jeweils selektiv von den Einzelsensoren ansteuerbar sind. Auf diese Weise kann bezogen auf die Breite des Fasergutstroms selektiv Fremdmaterial ausgeschieden werden. Die physikalische Funktionsweise der Sensoren und der erforderlichen Steuerungsmittel sind dem Fachmann bekannt.

Das Prinzip einer selektiven Ausscheidung ist beispielsweise in Figur 5 stark schematisiert dargestellt. An einer Siebtrommel 19 liegt eine Sensoranordnung 2, die aus mehreren Einzelsensoren 29a bis 29d besteht. Die Ausscheidevorrichtung 3 besteht ihrerseits aus mehreren schlitzartigen Einzeldüsen 30a bis 30d, die innerhalb der Siebtrommel auf einer parallel zur Drehachse verlaufenden Linie liegen. Jedem Einzelsensor ist jeweils eine Einzeldüse zugeordnet. Ein Fremdkörper 31 passiert beispielsweise den Einzelsensor 29c, der an die Einzeldüse 30c ein Steuersignal übermittelt, welche im richtigen Zeitpunkt aktiviert wird und den Fremdkörper durch einen Druckstoss ausscheidet. Die übrigen Einzeldüsen 30a, 30b und 30d bleiben inaktiv, so dass ersichtlicherweise nur eine sehr geringe Teilmenge von nicht-kontaminiertem Fasermaterial ausgeschieden wird. Die Einzelsensoren bzw. Einzeldüsen können auch zu Gruppen zusammengefasst sein.

## Patentansprüche

1. Verfahren zum Erkennen und Ausscheiden von Fremdstoffen in Fasermaterial, insbesondere in Rohbaumwolle, bei dem das Fasermaterial nacheinander an einem Sensorfeld (1) und an einer Ausscheidevorrichtung (3) vorbeigeführt wird und dabei von einer auf Fremdstoffe reagierenden Sensoranordnung (2) kontinuierlich überwacht wird, wobei beim Erkennen eines Fremdstoffes die verunreinigte Teilmenge des Fasermaterials durch die Ausscheidevorrichtung ausgeschieden wird, dadurch gekennzeichnet,
- dass das Fasermaterial vorzugsweise aus einer pneumatischen Zufuhrförderleitung (4) entnommen und auf der endlosen Oberfläche eines Stetigfördermittels (8, 14, 19) abgelegt und von dieser mitgeführt wird,
- dass das Fasermaterial auf dem Stetigfördermittel an der Ausscheidevorrichtung vorbeigeführt wird und dass Fremdstoffe von der Oberfläche entfernt werden,
- und dass das Fasermaterial nach dem Passieren der Ausscheidevorrichtung (3) von der Oberfläche des Stetigfördermittels abgenommen und vorzugsweise wieder einer pneumatischen Abfuhrförderleitung (5) zugeführt wird.

2. Verfahren nach Anspruch 1, dadurch gekennzeichnet, dass das Fasermaterial auf der Oberfläche einer rotierenden Siebtrommel (19) abgelegt wird und wenigstens über einen Sektor mittels Unterdruck dort angesaugt wird.

3. Verfahren nach Anspruch 2, dadurch gekennzeichnet, dass das Fasermaterial tangential an die Oberfläche der Siebtrommel (19) herangeführt wird.

4. Verfahren nach einem der Ansprüche 1 bis 3, dadurch gekennzeichnet, dass die Fördergeschwindigkeit des Stetigfördermittels etwa gleich gross ist wie die Fördergeschwindigkeit des Fasermaterials in der pneumatischen Förderleitung bei der Zufuhr.

5. Verfahren nach einem der Ansprüche 1 bis 4, dadurch gekennzeichnet, dass das Fasermaterial vor der Ablage auf der Oberfläche des Stetigfördermittels am Sensorfeld vorbeigeführt wird.

6. Verfahren nach einem der Ansprüche 1 bis 5, dadurch gekennzeichnet, dass Fremdstoffe durch Beaufschlagen mittels Überdruck und/oder Unterdruck von der Oberfläche des Stetigfördermittels entfernt werden.

7. Verfahren nach einem der Ansprüche 1 bis 6, dadurch gekennzeichnet, dass das Fasermaterial nach der Ausscheidevorrichtung (3) durch mechanische Mittel von der Oberfläche des Stetigfördermittels abgenommen wird.

8. Verfahren nach einem der Ansprüche 1 bis 7, dadurch gekennzeichnet, dass bezogen auf die Breite der Oberfläche des Stetigfördermittels die Ausscheidevorrichtung nur selektiv an Abschnitten betätigt wird, die auf der Verschubbahn eines vorgängig ermittelten Fremdstoffes liegen.

9. Vorrichtung zum Erkennen und Ausscheiden von Fremdstoffen in Fasermaterial, insbesondere in Rohbaumwolle, mit einer auf Fremdstoffe reagierenden Sensoranordnung (2), mit einer durch die Sensoranordnung ansteuerbaren Ausscheidevorrichtung (3), sowie mit einem Fördermittel für den Vorbeitransport des Fasermaterials an einem durch die Sensoranordnung beaufschlagbaren Sensorfeld (1) und an der Ausscheidevorrichtung (3), dadurch gekennzeichnet, dass das Fördermittel wenigstens teilweise durch die endlose Oberfläche eines Stetigfördermittels (8, 14, 19) gebildet wird, auf welcher das Fasermaterial ablegbar und mitführbar ist.

10. Vorrichtung nach Anspruch 9, dadurch gekennzeichnet, dass das Stetigfördermittel durch eine drehantreibbare Siebtrommel (19) gebildet wird, deren Innenseite wenigstens über einen Sektor mit Unterdruck beaufschlagbar ist.

11. Vorrichtung nach Anspruch 10, dadurch gekennzeichnet, dass eine pneumatische Zufuhr-Förderleitung (4) für das Fasermaterial tangential an die Oberfläche der Siebtrommel (19) herangeführt ist.

12. Vorrichtung nach Anspruch 11, dadurch gekennzeichnet, dass das Sensorfeld (1) an der pneumatischen Zufuhr-Förderleitung (4) angeordnet ist.

13. Vorrichtung nach einem der Ansprüche 9 bis 11, dadurch gekennzeichnet, dass das Sensorfeld (1) an der Oberfläche des Stetigfördermittels angeordnet ist.

14. Vorrichtung nach einem der Ansprüche 9 bis 13, dadurch gekennzeichnet, dass die Oberfläche des Stetigfördermittels luftdurchlässig ausgebildet ist und dass die Ausscheidevorrichtung (3) eine auf der Rückseite der Oberfläche angeordnete Druckdüsenanordnung (6) aufweist, mit der Fremdstoffe durch einen Druckstoss von der Oberfläche ablösbar sind.

15. Vorrichtung nach Anspruch 14, dadurch gekennzeichnet, dass die Ausscheidevorrichtung (3) über einen Verbindungskanal (23) mit einer Fremdmaterialkammer (24) verbunden ist, dessen Mündung im Wirkbereich der Druckdüsenanordnung (6) liegt.

16. Vorrichtung nach Anspruch 15, dadurch gekennzeichnet, dass der Verbindungskanal (23) mittels einer Klappe (21) verschliessbar ist, die zusammen mit der Druckdüsenanordnung aktivierbar ist und dass die Fremdmaterialkammer (24) mit einer Unterdruckquelle (26) verbunden ist.

17. Vorrichtung nach einem der Ansprüche 9 bis 16, dadurch gekennzeichnet, dass bezogen auf die Förderrichtung nach der Ausscheidevorrichtung (3) wenigstens eine Ablösewalze (13) an der Oberfläche des Stetigfördermittels angeordnet ist, mit welcher das Fasermaterial ablösbar ist.

18. Vorrichtung nach einem der Ansprüche 9 bis 17, dadurch gekennzeichnet, dass jeweils bezogen auf die Breite der Oberfläche des Stetigfördermittels die Sensoranordnung mehrere Einzelsensoren und die Ausscheidevorrichtung mehrere Ausscheideabschnitte aufweisen, wobei in Förderrichtung gesehen jedem Einzelsensor oder einer Gruppe von Einzelsensoren (29a bis 29d) ein Ausscheideabschnitt oder eine Gruppe von Ausscheideabschnitten (30a bis 30d) zugeordnet ist und dass jeweils jeder Einzelabschnitt bzw. jede Gruppe beim Passieren eines Fremdstoffes durch den ihm zugeordneten Einzelsensor bzw. die Gruppe davon aktivierbar ist.
